# EUROPÄISCHE PATENTANMELDUNG

(11) **EP 1 704 992 A1**
(43) Veröffentlichungstag der Anmeldung: **27.09.2006**
(21) Anmeldenummer: 05405257.6
(22) Anmeldetag: 22.03.2005
(51) Int. Cl.: B31D 5/00

(54) **Vorrichtung zum Erzeugen von Verpackungsluftpolsterelementen**

(71) Anmelder: Lupoki Development GmbH, 79771 Klettgau (DE)
(72) Erfinder: Bernd Loibl, 79771 Klettgau (DE)
(74) Vertreter: Liebetanz, Michael

(57) **Zusammenfassung**

Eine Vorrichtung zur Herstellung von Verpackungsluftpolsterelementen mit mindestens einer Vorratsrolle (1) mit laminierfähigem Kunststofffolienmaterial (9) verfügt über eine Schneidevorrichtung (21) zum Einbringen von mindestens einer Öffnung in das in der Vorrichtung zweilagige Kunststofffolienmaterial. Mit einem Gebläse (29) ist Luft durch die genannte Öffnung in das Kunststofffolienmaterial einblasbar. Mit Verschlusseinrichtungen (23, 24) ist ein abgeschlossenes Luftpolsters aus dem Kunststofffolienmaterial erzeugbar. Dabei ist eine Kurvenscheibe (10) mit einer Reihe von Führungserhebungen (11, 16, 17) vorgesehen, die in einer direkten Wirkverbindung mit der Schneidevorrichtung (21) und mit den Verschlusseinrichtungen (23, 24) stehen. Damit ist eine sehr einfache solche Vorrichtung entstanden, bei der zudem ein einfaches Schneidmesser einsetzbar ist, dass auch in einfacher Weise austauschbar ist.

## Beschreibung

Die Erfindung betrifft eine Vorrichtung zur Herstellung von Verpackungsluftpolsterelementen mit mindestens einer Vorratsrolle mit laminierfähigem Kunststofffolienmaterial, welches in mindestens einer Bahn der Vorrichtung zuführbar ist, mit einer Schneidevorrichtung zum Einbringen von mindestens einer Öffnung in das in der Vorrichtung zweilagige Kunststofffolienmaterial, mit einem Gebläse, mit dem Luft durch die genannte Öffnung in das Kunststofffolienmaterial einblasbar ist und mit Verschlusseinrichtungen zur Erstellung eines abgeschlossenen Luftpolsters aus dem Kunststofffolienmaterial. Solche Vorrichtungen sind in der Industrie üblich, um empfindliche Gegenstände sicher zu verpacken. Diese Vorrichtungen benutzen beispielsweise, wie in der EP 1 044 793 beschrieben, einen abrollbaren Folienschlauch, in den ein Perforationsmittel eine Reihe von Perforationen einbringt, um anschliessend Luft in den Folienschlauch einzublasen.

Die FR 2,679,168 setzt dabei keinen Schwimmer zur Öffnung der Schlauchhälften ein, sondern nutzt die Kraft des Luftstroms selber zum Öffnen der Schlauchhälften. Die US 5,216,868 zeigt eine Vorrichtung zur Erzeugung von Verpackungsluftpolsterelementen mit einer Nockenwelle, mit der verschiedene Stationen steuerbar sind. Eine Nocke steuert ein Abdichtungselement für einen ersten Schritt, in dem Luft in einer gewissen Schlauchlänge eingeblasen wird. Eine Vielzahl von weiteren Arbeitsstationen werden in einem zweiten Schritt auf den aufgeblasenen Schlauch niedergebracht, um über eine Verschweissung einzelne Luftpolsterkissen zu erzeugen.

Ausgehend von diesem Stand der Technik liegt der Erfindung die Aufgabe zugrunde, die vorgenannten industriellen Verpackungsmethoden auch in der Kleinserie und in möglichst einfacher Weise praktisch jedem interessierten Betrieb zur Verfügung zu stellen.

Diese Aufgabe wird erfindungsgemäss für eine Vorrichtung der eingangs genannten Art mit den Merkmalen des Anspruchs 1 beziehungsweise des Anspruchs 5 gelöst.

Dadurch, dass eine Kurvenscheibe vorgesehen ist, können die verschiedenen mechanischen Arbeitsvorgänge in sehr einfacher Weise angesteuert werden. Gleichzeitig wird hier in einer sehr sicheren Weise auch die elektrische Ansteuerung mechanisch vorgenommen.

Wenn das Schneidmesser eine konvexe Form oder Pfeilform hat, kann ein handelsübliches Schneidmesser genommen werden, welches zudem durch den Benutzer leicht selbst austauschbar ist, was die Wartungsfreundlichkeit der Vorrichtung sehr erhöht.

Damit ist eine sehr einfache solche Vorrichtung für die Herstellung von Luftpolstern entstanden, bei der zudem ein einfaches Schneidmesser einsetzbar ist, dass auch in einfacher Weise austauschbar ist.

Weitere vorteilhafte Ausführungsformen sind in den Unteransprüchen gekennzeichnet.

Nachstehend wird nun ein Ausführungsbeispiel der Erfindung anhand der Zeichnungen näher beschrieben. Es zeigen:
- Fig. 1: eine perspektivische Ansicht eines Ausführungsbeispiels der Erfindung,
- Fig. 2: eine vergrösserte perspektivische Ansicht der Kurvenscheibe aus Fig. 1,
- Fig. 3: eine sehr schematische teilweise Seitenansicht der Funktionselemente der Vorrichtung in Null-Stellung,
- Fig. 4: eine sehr schematische teilweise Seitenansicht der Funktionselemente der Vorrichtung beim ersten Schweissschritt,
- Fig. 5: eine sehr schematische teilweise Seitenansicht der Funktionselemente der Vorrichtung beim Schneiden,
- Fig. 6: eine sehr schematische teilweise Seitenansicht der Funktionselemente der Vorrichtung beim zweiten Schweissschritt,
- Fig. 7: eine schematische Seitenansicht einiger der Funktionselemente der Vorrichtung nach einem weiteren Ausführungsbeispiel in Null-Stellung, und
- Fig. 8: eine Draufsicht auf die Vorrichtung nach Fig. 7.

Die Fig. 1 zeigt eine perspektivische Ansicht des Ausführungsbeispiels der Erfindung. Die Vorrichtung zur Herstellung von Verpackungsluftpolstern wird von einer Vorratsrolle 1 alimentiert, von der ein Schlauch über eine Vielzahl von Führungsrollen und Folienspannern 2 in einen Bearbeitungsbereich geführt wird. Dieser Bearbeitungsbereich wird über einen klappbaren Gebläsebalken 3 geschlossen, der auf seiner Unterseite 4 als Matrize für die verschiedenen Bearbeitungselemente ausgelegt ist. Der Gebläsebalken 3 verfügt insbesondere auf seiner Unterseite über einen pfeilförmigen Schlitz 5, dessen Spitze in Bewegungsrichtung des Folienmaterials 1 ausgerichtet ist. Die Schenkel des Pfeiles des Schlitzes 5 sind sehr stumpf und gehen in den Endbereichen 6 in senkrecht zur genannten Bewegungsrichtung der Folie verlaufende Perforationsschlitzbereiche über. Die bearbeitete Folie wird über hier nur durch die Lager 7 dargestellte Ausgangsrollen aus der Vorrichtung entlassen, wobei die Formänderung der flachen Folie in das Luftpolster jenseits der Rollen 7 in Bewegungsrichtung 19 der Folie stattfindet. Die Rollen 2 und 7 können über einen Zahnriemen 28 miteinander verbunden sein, womit insbesondere erreichet werden kann, dass ein einziger in den Fig. nicht dargestellter Motor den Folienvortrieb bewerkstelligen kann.

Die Steuerung der in Zusammenhang mit den Fig. 3 bis 6 erläuterten Bearbeitungselemente geschieht durch eine Kurvenscheibe 10, deren Grundfläche parallel zur Ebene der über ihr durchlaufenden Folie 9 angeordnet ist. Der Gebläsebalken 3 verfügt über einen Ansatz 29, der mit einem in der Fig. nicht dargestellten Gebläse verbindbar ist. Über den Ansatz 29 wird Luft durch den Gebläsebalken 3 und die dortigen Schneiden-Öffnungen 5/6 und die Gebläseöffnung 25 zwischen die Folienschichten geblasen wie unten noch näher ausgeführt wird. Es wird schon hier notiert, dass hier unter der Scheibe 10 ein zweiter in den Fig. auch nicht dargestellter Motor eingesetzt wird, womit die gesamte Vorrichtung mit insgesamt zwei Motoren antreibbar und steuerbar ist.

Die Fig. 2 zeigt die Kurvenscheibe 10 mit einer beispielhaften Ausgestaltung der Steuerung. Die Erfindung beruht unter anderem auf dem Einsicht, dass bei einer kostengünstigen und einfachen Vorrichtung für die Erzeugung von Luftpolstern, es vorteilhafter ist, keine elektronische Steuerung einzusetzen, da hier eine Reihe von leistungsintensiven Elementen angesteuert werden müssten, was zu entsprechend kostspieligen Lösungen führt. Mit der parallel zur Folieebene angeordneten Kurvenscheibe ist es möglich, auf dieser Führungsrippen 11 etc. anzuordnen, die zum einen die mechanische Arbeit des Schneidens steuern, zum anderen die zum Schweissen benötigten Elemente als Stempel gegen die Matrix pressen und schliesslich als Ein-Aus-Schalter die elektrischen Funktionen wahrnehmen und steuern. Es wird aber darauf hingewiesen, dass vorteilhafterweise das für die Füllung der Luftpolster mit Luft notwendige Gebläse während des Laufens der Maschine ständig eingeschaltet ist, so dass der Gesamteinschalter gleichzeitig auch der Einschalter für das Gebläse ist. Aber es wäre prinzipiell möglich, auch eine entsprechende Führungsrippe auf der Kurvenscheibe 10 für die Ansteuerung des Gebläses vorzusehen, so dass dieses nur in den entsprechenden Schritten aktiv ist. Die im Zusammenhang mit den Fig. 3 bis 6 genannten Elemente verfügen beispielsweise über Übertragungselemente, an deren unterem Ende eine auf der Schiebe 10 und den Rippen ablaufende Rolle vorgesehen ist.

Die Führungsrippen sind insbesondere die folgenden: Mit dem Bezugszeichen 11 sind die höchsten Führungsrippen bezeichnet, mit denen das in den Fig. 3 bis 6 mit dem Bezugszeichen 21 versehene Schneidmesser angesteuert wird. Dieses Schneidmesser 32 wird ja aus einer tiefen Null-Stellung, die in der Fig. 3 dargestellt ist, in die Schneidstellung entsprechend Fig. 5 am meisten emporgehoben, da es aus einem Bereich unterhalb der Folie 9 kommend diese in einem Mittelbereich vollständig durchtrennen muss. Es wird darauf hingewiesen, dass nach einem bevorzugten Ausführungsbeispiel in den Seitenbereichen (Schlitz 6 nach Fig. 1) die beiden Schichten der Folie nur perforiert werden, um eine verbundene Abfolge von Luftpolsterkammern zu erzeugen, die im Einzelfall voneinander getrennt abgerissen werden können.

In einer Anfangsstellung, die beispielsweise durch den Pfeil 20 bezeichnet werden kann, befinden sich alle Bearbeitungselemente der Fig. 3 in Null-Stellung. Dieses sind die erwähnte hier schematisch dargestellte Schneide 21 zwischen Führungen 22, ein erster Schweissbalken 23 und ein zweiter Schweissbalken 24. Beim Einschalten werden die Schweissbalken auf Betriebstemperatur gebracht. Der noch offene Folienschlauch oder einfach Schlauch 9 wird in Richtung des Pfeiles 19 vorwärts getrieben. Der Schlauch 9 läuft auf einer Grundfläche 24 der Vorrichtung, die gegenüber dem Gebläsebalken 3 angeordnet ist, welcher einer als Matrize 4 dienende Bodenfläche aufweist, die in der Mitte den Schlitz 5 umfasst. Das zum Schlitz 5 gehörige Schneidmesser 21 weist beispielsweise eine Breite von 2/3 der Folienbreite auf und es ist U- oder V-förmig gebogen. Es kann sich auch als Perforationsmesser bis in die Randbereiche der Folie erstrecken. Die Spitze der U-Form oder V-Form ist in Richtung 19 des Folienvortriebs ausgerichtet und steht damit in Richtung des aus dem Gebläse eingeblasenen Luftstroms. Wesentlich ist, dass der durch das Schneidmesser 21 erzeugbar Schlitz in Füllrichtung der Luftkissen ausgerichtet ist, das heisst, in seinem zentralen Bereich die Öffnung von dem Gebläse weg- und zu dem Luftkissen hinzeigt. Die Schneidevorrichtung 21 weist also eine konvexe Form oder Pfeilform auf, wobei die Spitze der Form von dem Gebläse wegzeigend in Richtung des zu füllenden Verpackungsluftpolsters ausgerichtet ist.

Aus der mit dem Bezugszeichen 20 bezeichneten Null-Stellung der Fig. 2 dreht sich die Scheibe 10 im Uhrzeigersinn, so dass zuerst die Führungsrippen 12 und 13 in einen Eingriff kommen.

Damit wird entsprechend der Darstellung in der Fig. 4 der in Bewegungsrichtung der Folie 9 hintere Schweissbalken 23 durch einen Stab angehoben, der sich in den Hohlraum 43 erstreckt und der sich auf der gegenüberliegenden Seite auf der besagten Rippe 12 abstützt. Mit dem heizbaren oberen Ende des Schweissbalkens 23, beispielsweise durch in den Hohlraum 44 in dem Schweissbalken 23 eingesetzte Heizelemente, wird die der doppelliegende Folienschlauch 9 im Bereich zwischen Schweissbalken 23 und Matrize 4 des Gebläsebalkens 3 verschweisst. Die zeitliche Länge des Verschweissens kann einige zehntel Sekunden betragen. Vorzugsweise ist die Matrize 4 antihaft- zum Beispiel Teflonbeschichtet. Die Rippe 13 betätigt dabei in der Fig. 4 nicht erkennbare Elemente, die die Folie 9 vor dem Verrutschen schützt. In Fig. 4 scheint zudem zeichnerisch der Balken 23 durch die Folie 9 hindurchzugehen; dies entspricht der schematischen Darstellung; tatsächlich drückt das Element die beiden Folienschichten gegen die Fläche 4. Anschliessend wird der an einer Stelle verschweisste Folienschlauch vorgefahren, so dass sich die Schweissnaht nach Fig. 5 beispielsweise im Bereich 39 befindet.

Schon im Bereich der abfallenden Flanke der Führungsrippen 12 und 13 greift ein in den Zeichnungen nicht dargestellter Führungsstössel in die Führungsrippe 11 ein und bewegt damit das Schneidmesser 21 zur Durchtrennung der Folie 9, wie es schematisch in der Fig. 5 dargestellt ist. Dabei werden gleichzeitig die Seitenführungen 22 als Druckbalken durch die Führungsrippen 14 und 15 angehoben. Der in Bewegungsrichtung hintere Druckbalken 22 wird dabei durch die Führungsrippe 14 zuerst angehoben. Anschliessend wird das Schneidemesser 21 sowie der Druckbalken 22 wieder zurückgefahren. Dann kann die durch das Gebläse beispielsweise im Bereich 38 herangeführte Luft durch den gebildeten Schlitz in den Beutel eintreten und diesen füllen, da der Folienschlauch 9 neben den Seiten auch im Bereich 39 geschlossen ist. Ist der Beutel ausreichend gefüllt, was durch eine entsprechend bemessene Belüftungszeit erreicht werden kann, oder auch durch einen Sensor erfassbar ist, geht die Vorrichtung in den in der Fig. 6 dargestellten Zustand über.

Dann wird, wie in der Fig. 6 dargestellt, über die Führungsrippen 16 und 17 der in Bewegungsrichtung der Folie 9 vordere Schweissbalken 24 gegen die Unterseite 4 des Gebläsebalkens 3 gedrückt, um die Folie 9 ein zweites Mal zu verschweissen.

Da, wie erwähnt, das Gebläse vorteilhafterweise die gesamte Zeit der Arbeitsschritte an ist, erfolgt die Füllung des Luftkissens wie folgt: Im Schritt vor der Fig. 3 wird das zuletzt erzeugte Luftkissen aus der Vorrichtung herausbefördert, was durch den mit den Rollen verbundenen ersten Motor bewerkstelligt wird. Dann wird der in Richtung der Vorratsrolle 1 befindliche Folienteil quer zugeschweisst (Fig. 4).

Anschliessend wird entsprechend Fig. 5 die Perforation und die Belüftungsöffnung durch das Messer 21 in die Folie eingebracht, so dass ab diesem Zeitpunkt das durch das Gebläse eingebrachte Luftvolumen zwischen die zwei Lagen der Folie 9 strömen und diese in Bewegungsrichtung 19 ausserhalb der Vorrichtung aufblasen kann. Dabei wird ein Beutel erzeugt, da die vom vorigen Takt durch den Schweissbalken 23 erfolgte Schweissnaht den Schlauch nach vorne im Bereich 39 abschliesst. Somit ist es im einfachsten Fall notwendig, das Gebläse nur ab dem in Fig. 5 dargestellten Schritt bis zum Abschluss des in Fig. 6 dargestellten Schritt blasen zu lassen.

Im nächsten Schritt, entsprechend Fig. 6, wird dann - während der ausserhalb befindliche Luftbeutel durch das Gebläse weiter prall aufgefüllt gehalten wird - dieser durch den Einsatz des zweiten Schweissbalkens 24 endgültig abgeschlossen. Anschliessend wird in einem zwischen Fig. 6 und Fig. 3 liegenden Schritt das Folienmaterial durch den ersten Motor um eine Folienbeutellänge voranbewegt. Hierbei ist es möglich, eine entsprechende Einstellmöglichkeit vorzusehen, so dass der Benutzer selbst entscheiden kann, welche Länge der von ihm erzeugten Folienbeutel haben soll.

Vorzugsweise vor oder nach dem Vortrieb des Beutels läuft das Schneidmesser 21 auf die zweite Führungsrippe 11. Dieses führt zu einer zweiten Einnahme des Schneideposition mit dem Unterschied, dass diese Position eine Stoppposition ist, in der der Gebläsebalken aufklappbar ist. Somit kann hier das Messer ausgetauscht werden, da es durch die Fläche 25 nach oben herausragt. Es ist festzuhalten, dass diese Entnahmeposition nicht gleich ist zu dem mit dem Bezugszeichen 20 notierten Ruheposition, in der der Benutzer die Rolle austauschen kann.

Die Rippen 11 bis 16 verfügen jeweils über eine beispielhaft bei einer Führungsrippe 11 eingezeichneten ansteigende Flanke 31, einen Plateaubereich 32 und eine absteigende Flanke 33. Es ist klar, dass beim Schneiden die Wirkung bereits auf der ansteigenden Flanke 31 einsetzt, wenn das Messer 21 die zweilagige Folien sukzessive durchschneidet. Bei den anderen Schritten dienen die ansteigenden Flanken zum Bewegen und Erzeugen eines Anpressdruckes, wobei die tatsächliche Schweissfunktion beispielsweise in der Plateauphase ausgeübt wird. Bei der durch die Rippe, beispielsweise 14, ausgeübte elektrische Schaltwirkung wird mit der ansteigenden Flanke das Einschalten bewirkt; die Plateauphase entspricht der eingeschalteten Zeit und die Schweisselemente werden während der absteigenden Flanke wieder ausgeschaltet. Die Taktrate ist durch die Umdrehungsgeschwindigkeit der Scheibe 10 über die Drehzahl des diese Scheibe antreibenden zweiten Motors prinzipiell einstellbar, obwohl aus Einfachheitsgründen eine feste Voreinstellung bevorzugt wird.

Die Vorrichtung ist anstelle mit Schlauchfolie auch mit zwei einzelnen, in der Vorrichtung aufeinanderliegenden einzelnen Folien beschickbar, wenn an den Rändern in Bewegungsrichtung 19 jeweils links und rechts im Vortrieb stetig arbeitende Heizelemente vorgesehen sind; diese können beispielsweise auf den Rollen 2 vorgesehen sein und damit aus den zwei einzelnen Folien einen Folienschlauch erzeugen.

Beim Aufklappen des Gebläsebalkens werden Aushebestangen betätig, die die Rollen 2 und 7 entspannen, so dass dann auch die Folie zwischen diese Rollen eingelegt werden kann.

Die Abfolge der Schritte nach den Fig. 3 bis 6 kann auch anders ausgeführt werden. In einem ersten Schritt wird entsprechend Fig. 4 geschweisst. Anschliessend wird die Folie 9 durch die Aktion des ersten Motors vorgeschoben. Anschliessend wird die Folie unter Festhalten durch die Führungen 22 wie in Fig. 5 dargestellt geschnitten. Anschliessend wird sofort - ohne weiteren Vorschub - entsprechend Fig. 6 die andere Schweissnaht gesetzt.

Vorteilhafterweise ist ein in der Fig. 1 mit dem Bezugszeichen 40 vorgesehene Einrichtung auf der Achse der Rolle 1 angeordnet. Die Folienrollen 1 sind vorzugsweise kodiert, beispielsweise über einen auf Induktion beruhenden Chip oder durch einen auf der Achse angebrachten Barcode oder die Form des Nabenendes der Rolle etc.. Damit kann der entsprechend ausgestalteten LeseEinrichtung 40 die Art der Rolle übermittelt werden, beispielsweise die Folienstärke. Diese Information wird dann direkt der Steuerung des zweiten Motors für den Antrieb der Kurvenscheibe 10 übermittelt, die in Abhängigkeit von den erforderlichen Schweisszeiten (Aufheizzeiten) die Drehgeschwindigkeit der Kurvenscheibe 10 und damit die Schweissdauer einstellt.

Die Fig. 7 zeigt eine schematische Seitenansicht einiger der Funktionselemente der Vorrichtung nach einem weiteren Ausführungsbeispiel in Null-Stellung, und Fig. 8 eine zugehörige Draufsicht auf diese Vorrichtung.

Das Kulissenrad 50 macht je hergestelltem Beutel eine voll Drehung von 360 Grad. Die Rippen und Funktionselemente arbeiten wie folgt zusammen. Dabei laufen Räder 51 auf die abgeflachten Rippen auf und die Bewegung der Funktionselemente wird über die Stege 52 übertragen, die jeweils ein Rad 51 mit einem Funktionselement 21, 22, 22', 23 oder 24 verbindet. Insbesondere können die Funktionselemente immer an zwei Seiten durch zwei Stege 52 mit zwei Rädern 51 auf dem Kulissenrad 50 aufsetzen, so dass alle Funktionselemente zweiseitig geführt werden.

Zuerst wird mit im Ausführungsbeispiel der Fig. 7 und 8 mit dem Schweissbalken 24 der Beutel geschlossen, indem der Schweissbalken 24 über die zugehörigen Rippen 12 läuft. Die Bezugszeichen in den Fig. 7 und 8 bezeichnen dieselben Elemente. Die Verwendungsreihenfolge kann von dem Ausführungsbeispiel der anderen Fig. abweichen.

Die Folie 9 wird durch die Halter 22 und 22' durch die Rippenpaare 15 bzw. 14 in Position gebracht und gehalten, so dass sie beim nachfolgenden Schneiden nicht verrutscht. Das Schneiden geschieht über das Messer 21 und die Rippen 11.

Dann verschweisst der Schweissbalken 23 durch das Auflaufen auf die Rippen 13 den mit Luft gefüllten Beutel, da ja nach dem Schneiden der durchlaufende Lüfter Luft in den halb gebildeten Beutel gebracht hat. Bei der Ausgestaltung nach den Fig. 7 und 8 geht das Messer 21 anschliessend noch einmal durch die schon geschlitzte Stelle der Folie, bevor ein neuer Zyklus beginnt.

## Patentansprüche

1. Vorrichtung zur Herstellung von Verpackungsluftpolsterelementen mit mindestens einer Vorratsrolle (1) mit laminierfähigem Kunststofffolienmaterial (9), welches in mindestens einer Bahn der Vorrichtung zuführbar (2, 7) ist, mit einer Schneidevorrichtung (21) zum Einbringen von mindestens einer Öffnung in das in der Vorrichtung zweilagige Kunststofffolienmaterial (9), mit einem Gebläse, mit dem Luft durch die genannte Öffnung in das Kunststofffolienmaterial (9) einblasbar ist und mit Verschlusseinrichtungen (23, 24) zur Erstellung eines abgeschlossenen Luftpolsters aus dem Kunststofffolienmaterial (9), **dadurch gekennzeichnet, dass** eine Kurvenscheibe (10) vorgesehen ist, auf der eine Reihe von Führungserhebungen (11, 12, 13, 14, 15, 16) vorgesehen sind, die in einer direkten Wirkverbindung mit der Schneidevorrichtung (21) und mit den Verschlusseinrichtungen (23, 24) stehen.

2. Vorrichtung nach Anspruch 1, **dadurch gekennzeichnet, dass** die Kurvenscheibe (10) parallel zur Ebene des zweilagigen Kunststofffolienmaterials in der Vorrichtung ausgerichtet ist, dass die Führungserhebungen (11, 12, 13, 14, 15, 16) auf der Kurvenscheibe (10) Rippen sind, auf denen mit der Schneidevorrichtung (21) und den Verschlusseinrichtungen (23, 24) verbundene Rollen ablaufen.

3. Vorrichtung nach Anspruch 1 oder 2, **dadurch gekennzeichnet, dass** zwei Motoren vorgesehen sind, dass der erste Motor die Kurvenscheibe (10) antreibt und dass unabhängig davon der zweite Motor die Zuführungsrollen (2, 7) des Folienmaterials (9) zur Festlegung der Länge der Luftpolster antreibt.

4. Vorrichtung nach einem der Ansprüche 1 bis 3, **dadurch gekennzeichnet, dass** die Folienmaterialrollen (1) ein Identifikationselement aufweisen, welches von einem Detektor auslesbar ist, um die Drehgeschwindigkeit der Kurvenscheibe zu steuern.

5. Vorrichtung zur Herstellung von Verpackungsluftpolsterelementen mit mindestens einer Vorratsrolle (1) mit laminierfähigem Kunststofffolienmaterial (9), welches in mindestens einer Bahn der Vorrichtung zuführbar ist, mit einer Schneidevorrichtung (21) zum Einbringen von mindestens einer Öffnung in das in der Vorrichtung zweilagige Kunststofffolienmaterial (9), mit einem Gebläse, mit dem Luft durch die genannte Öffnung in das Kunststofffolienmaterial (9) einblasbar ist und mit Verschlusseinrichtungen (23, 24) zur Erstellung eines abgeschlossenen Luftpolsters aus dem Kunststofffolienmaterial (9), **dadurch gekennzeichnet, dass** die Schneidevorrichtung (21) eine konvexe Form oder Pfeilform aufweist, wobei die Spitze der Form von dem Gebläse wegzeigend in Richtung des zu füllenden Luftpolsters ausgerichtet ist.

6. Vorrichtung nach Anspruch 5, **dadurch gekennzeichnet, dass** die konvexe Form oder Pfeilform der Schneidevorrichtung (21) eine V-, U- oder C-Form ist.
